# FASCICULE DE BREVET EUROPEEN

(11) **EP 0 509 901 B1**
(45) Date de publication et mention de la délivrance du brevet: **05.03.1997**
(21) Numéro de dépôt: 92401039.0
(22) Date de dépôt: 14.04.1992
(51) Int. Cl.: H01J 35/10, H01J 35/16, H05K 9/00

(54) **Dispositif de blindage d'un stator de moteur pour anode tournante de tube à rayons X**
Abschirmanordnung für den Stator eines Motors einer Drehanode-Röntgenröhre
Shielding device for the stator of a motor of a rotating anode x-ray tube

(30) Priorité: 17.04.1991 FR 9104734
(43) Date de publication de la demande: 21.10.1992
(73) Titulaire: GENERAL ELECTRIC CGR S.A., F-92130 Issy les Moulineaux (FR)
(72) Inventeur: Guerin, Christine, Cabinet Ballot-Schmit, F-75116 Paris (FR); Le Guen, Jacques , Cabinet Ballot-Schmit, F-75116 Paris (FR); Pouzergues, Bernard, Cabinet Ballot-Schmit, F-75116 Paris (FR)
(74) Mandataire: Ballot, Paul Denis Jacques

(56) Documents cités:
- EP-A- 0 151 878
- EP-A- 0 491 519
- GB-A- 2 094 057
- US-A- 2 703 373

## Description

L'invention concerne les tubes à rayons X à anode tournante et plus particulièrement un dispositif de blindage du stator du moteur d'entraînement de l'anode tournante.

Les tubes à rayons X, pour diagnostic médical par exemple, sont généralement constitués (figure 1) comme une diode, c'est-à-dire avec une cathode 11 et une anode 12 ou anti-cathode, ces deux électrodes étant enfermées dans une enveloppe 14 étanche au vide et qui permet de réaliser l'isolement électrique entre ces deux électrodes. La cathode 11 produit un faisceau d'électrons 13 et l'anode 12 reçoit ces électrons sur une petite surface qui constitue un foyer d'où sont émis les rayons X.

Quand la haute tension d'alimentation est appliquée par un générateur 15 aux bornes de la cathode 11 et de l'anode 12 de façon que la cathode soit au potentiel négatif -HT, un courant dit courant électronique s'établit dans le circuit au travers du générateur 15 produisant la haute tension d'alimentation; le courant électronique traverse l'espace entre la cathode et l'anode sous la forme du faisceau d'électrons 13 qui bombardent le foyer.

Une faible proportion de l'énergie dépensée à produire le faisceau d'électrons 13 est transformée en rayons X, le reste de cette énergie étant transformée en chaleur. Aussi, compte tenu également des puissances instantanées importantes mises en jeu les constructeurs ont depuis longtemps réalisé des tubes à rayons X à anode tournante où l'anode est mise en rotation pour répartir le flux thermique sur une couronne appelée couronne focale, d'aire beaucoup plus grande que le foyer, l'intérêt étant d'autant plus grand que la vitesse de rotation est élevée (en général entre 3.000 et 12.000 tours par minute).

L'anode tournante de type classique a la forme générale d'un disque ayant un axe de symétrie 16 autour duquel elle est mise en rotation à l'aide d'un moteur électrique 17; le moteur électrique a un stator 18 situé à l'extérieur de l'enveloppe 14 et un rotor 19 monté dans l'enveloppe 14 du tube à rayons X et disposé selon l'axe de symétrie 16, le rotor étant mécaniquement solidarisé à l'anode 12 par l'intermédiaire d'un arbre support 20.

Du fait des fortes dissipations d'énergie, le tube à rayons X s'échauffe et il est nécessaire de le refroidir en le disposant dans une enceinte, appelée gaine, dans laquelle circule un fluide réfrigérant et isolant qui peut être refroidi par un dispositif approprié. Cette gaine, réalisée en métal doublé intérieurement d'une couche de plomb, sert aussi de protection de l'environnement extérieur contre le rayonnement X émis par le foyer du tube à rayons X dans toutes les directions.

La combinaison de la gaine et du tube forme alors ce qu'on appelle un ensemble radiogène.

Dans un ensemble radiogène, le tube à rayons X, contrairement aux composants dits passifs tels que résistances, selfs et capacités..., qui se comportent suivant des lois établies, est un composant du type actif ou réactif qui engendre des perturbations aléatoires contre lesquelles il faut se protéger.

En effet, les tubes à rayons X qui sont utilisés en radiodiagnostic médical sont des tubes à vide fonctionnant à de très hautes tensions allant jusqu'à 150 kilovolts. Ces hautes tensions provoquent des champs électriques très élevés dans le vide, lesquels sont intensifiés par la présence d'impuretés ou micro-agrégats à la surface des électrodes qu'il est difficile d'éliminer lors de la fabrication du tube malgré tout le soin apporté aux traitements de surface.

Si l'intensité du champ électrique devient suffisamment élevée, il apparaît alors une instabilité appelée "réaction tube" ou "crépitement tube" qui vaporise tout ou partie de l'impureté à l'origine de cette forte intensité du champ électrique. Si le nouvel état de surface n'est pas suffisamment homogène pour abaisser l'intensité ponctuelle du champ électrique à une plus faible valeur, le "crépitement" se répète jusqu'à ce que la surface soit assez homogène ou "propre" pour supporter la haute tension.

Ce phénomène apparaît occasionnellement tout au long de la vie du tube et il est le moyen par lequel le tube à rayons X se nettoie des impuretés qui peuvent se déplacer de façon aléatoire pendant la vie du tube.

Ces décharges électriques dans le tube excitent les résonances naturelles des circuits électriques à l'intérieur de la gaine et les oscillations haute fréquence qui en résultent, typiquement dans la gamme de la centaine de mégahertz , sont écoulées et rayonnées dans tout l'équipement électronique disposé au voisinage du tube à rayons X. Ces oscillations sont souvent de très forte puissance et peuvent alors causer des dommages permanents aux composants électroniques sensibles, ce qui conduit à un mauvais fonctionnement de l'équipement électronique.

Les moyens traditionnels qui sont utilisés pour réduire l'effet de "crépitement tube" sur l'équipement électronique, comme dans la demande de brevet européen publiée sous le numéro 0 151 878, dans laquelle la gaine du tube est séparée en deux chambres, l'une contenant la cathode et l'anode, et l'autre contenant les circuits électroniques, ont pour but d'empêcher les parasites haute fréquence d'entrer dans l'équipement électronique en enfermant l'équipement dans des enceintes métalliques, en disposant des filtres aux entrées de l'équipement et en mettant à la terre les différents éléments de l'équipement.

En outre, comme le tube à rayons X et le générateur haute tension sont disposés dans des enceintes métalliques, les seuls éléments qui ne sont pas protégés sont les conducteurs d'alimentation de la cathode et de l'anode ainsi que ceux du stator. Il est connu de protéger les conducteurs d'alimentation de la cathode et de l'anode en utilisant des câbles coaxiaux d'un type spécial qui comportent un blindage extérieur mis à la masse de l'enveloppe métallique de la gaine.

Il est également connu de réduire la propagation des oscillations haute fréquence pour les fils du stator en connectant des inductances en série sur lesdits fils d'alimentation et des condensateurs en parallèle entre ces derniers et la terre. En outre, pour protéger le stator lui-même, il est connu de mettre des écrans métalliques qui sont disposés, à l'extérieur du tube, entre le rotor et le stator. Ces écrans métalliques sont d'un coût élevé, leur fixation mécanique est délicate car leur mise en place peut occasionner des détériorations des fils du stator, leurs formes doivent être arrondies pour éviter des effets de champ entre le stator et l'anode et leur épaisseur de quelques dixièmes de millimètre est la cause de pertes de courants moteurs et crée un écran thermique limitant la dissipation de la chaleur du stator.

Le but de la présente invention est donc de réaliser des écrans de blindage du stator qui ne présentent pas les inconvénients signalés ci-dessus.

L'invention concerne un tube à rayons X à anode tournante comprenant un dispositif de blindage pour le stator du moteur d'entraînement du tube, ledit tube étant maintenu dans une gaine métallique par un support isolant en forme de coupe servant aussi de support au stator du moteur qui comporte un circuit magnétique, un bobinage ainsi qu'un câble d'alimentation du bobinage, une pièce isolante en forme de tulipe étant placée entre le stator et le rotor à l'extérieur du tube à rayons X, caractérisé en ce que ledit dispositif est constitué par une couche conductrice déposée sur la pièce isolant le stator du rotor sur sa paroi extérieure de façon à réaliser un écran électrostatique entre l'anode et le stator d'une part, et entre le rotor et le stator d'autre part, ladite couche conductrice présentant une discontinuité circulaire à mi-hauteur du stator.

Dans une deuxième variante de réalisation, le tube à rayons X à anode tournante comprenant un dispositif de blindage pour le stator du moteur d'entraînement du tube, selon l'invention, est constitué par une couche de matériau isolant disposée sur le circuit magnétique, le bobinage et le câble d'alimentation, et par un film métallique qui est disposé sur ce matériau isolant mis à la masse et présentant une discontinuité électrique du côté du rotor.

D'autres buts, caractéristiques et avantages de la présente invention apparaîtront à la lecture de la description suivante d'un exemple particulier de réalisation et des exemples de l'art antérieur, ladite description étant faite en relation avec les dessins joints dans lesquels :
- la figure 1, selon l'art antérieur, est une vue schématique d'un tube à rayons X ;
- la figure 2, selon l'art antérieur, est une vue détaillée d'un tube à rayons X à anode tournante disposé dans une gaine de protection et de refroidissement, et
- la figure 3 est une vue agrandie et détaillée du stator et du rotor du moteur d'entraînement de l'anode montrant les moyens additionnels de protection selon l'invention.

Un tube 24 à rayons X (figure 2), du type de celui décrit dans le préambule en relation avec la figure 1, est disposé dans une enceinte métallique fermée ou gaine 21 remplie d'un fluide isolant et réfrigérant 22. Le tube 24 à rayons X est maintenu en position dans cette gaine par une bride isolante 23, solidaire de la gaine 21, qui vient enserrer l'enveloppe 14 du tube et par un support isolant 25 solidaire de la gaine 21, sur lequel repose une extrémité 26 d'un rotor 27 situé à l'intérieur de l'enveloppe 24.

Le support isolant 25, en forme de coupe, sert également de support à un stator 18 disposé à l'intérieur de la coupe, ce stator comportant un circuit magnétique 29 et un bobinage 30.

Une pièce isolante 31 ou tulipe est intercalée entre le stator 28 et le rotor 27, à l'extérieur de l'enveloppe 14, et est fixée au support isolant ou coupe 25.

Les conducteurs d'alimentation des différents éléments de la cathode 11 proviennent du générateur 15 par l'intermédiaire de connections qui viennent s'enficher dans des réceptacles 32 et 33 traversant la paroi de la gaine 21. De même, le conducteur d'alimentation de l'anode provient dudit générateur 15 par l'intermédiaire d'un connecteur qui vient s'enficher dans un réceptacle 34 traversant la paroi de la gaine 21.

Par ailleurs, la gaine 21 est équipée de manière classique d'une fenêtre 35 de sortie du faisceau de rayons X.

Selon un premier aspect de l'invention (figure 3), la paroi extérieure de la tulipe 31 est revêtue d'une couche conductrice 36 sur une zone comprise entre les points A et A', cette couche conductrice présentant une discontinuité circulaire 37 qui est réalisée à mi-hauteur du circuit magnétique 29. Cette discontinuité a pour but d'empêcher que des courants ne soient induits dans la couche conductrice au lieu du rotor. La distance AA' est telle que la couche 36 réalise un écran électrostatique entre l'anode et le stator et entre le rotor et le stator.

Selon un deuxième aspect de l'invention les bords de la coupe 25 sont prolongés pour envelopper complètement le stator et la paroi interne de la coupe est revêtue d'une couche conductrice 38 sur une zone comprise entre les points B et B' qui entoure tout le stator.

Pour que le blindage réalisé par les couches conductrices 36 et 38 soit efficace, ces couches sont mises à la masse de la gaine 21 par des moyens de faible impédance tels que par soudure de conducteurs de masse sur les couches ou des contacts souples au bronze-béryllium référencés 39, 40, 41 et 42.

Le bobinage 30 est alimenté par des conducteurs dans un câble 43 qui traverse la coupe 25 par un trou 44 et la gaine par un passage étanche 45.

Par ailleurs, la coupe 25 présente des trous 46 pour la circulation du fluide 22.

Selon une autre variante de l'invention, l'écran électrostatique est réalisé par un film métallique qui est appliqué sur le bobinage 30, le câble 43 ainsi que sur le circuit magnétique 29 et les fils actifs qu'il renferme dans ses rainures. Bien entendu, les parties conductrices 29, 30 et 43 seront préalablement isolées par un vernis ou un matériau isolant de manière à éviter les court-circuits entre les conducteurs du bobinage et les tôles du circuit magnétique.

Dans cette variante, il est prévu également une discontinuité électrique du film métallique côté rotor et sa mise à la masse. Enfin, ce film métallique présentera quelques orifices côté paroi de la gaine pour permettre le passage des bulles de gaz.

Le matériau de la couche ou du film métallique peut être du cuivre de l'argent, ou tout autre matériau bon conducteur électrique et son épaisseur peut être de quelques microns à quelques dixièmes de millimètre.

L'invention a été décrite (figure 3) en montrant une couche conductrice 36 sur la paroi externe de la tulipe 31 et une couche conductrice sur la paroi interne de la coupe 25; cependant, l'invention peut être mise en oeuvre avec une couche conductrice sur la paroi externe de la coupe 25.

## Revendications

1. Tube à rayons X à anode tournante comprenant un dispositif de blindage pour le stator du moteur d'entraînement du tube, ledit tube étant maintenu dans une gaine métallique (21) par un support isolant (25) en forme de coupe servant aussi de support au stator (18) du moteur qui comporte un circuit magnétique (29), un bobinage (30) ainsi qu'un câble (43) d'alimentation du bobinage, une pièce isolante (31) en forme de tulipe étant placée entre le stator et le rotor à l'extérieur du tube à rayons X, ledit dispositif étant constitué par une couche conductrice (36) déposée sur la pièce isolante (31) en forme de tulipe isolant le stator (18) du rotor (27) sur sa paroi extérieure de façon à réaliser un écran électrostatique entre l'anode (12) et le stator (18) d'une part, et entre le rotor (19) et le stator (18) d'autre part, ladite couche conductrice (36) présentant une discontinuité circulaire (37) à mi-hauteur du stator (18).

2. Tube à rayons X à anode tournante comprenant un dispositif de blindage pour le stator du moteur d'entraînement du tube, ledit tube étant maintenu dans une gaine métallique (21) par un support isolant (25) en forme de coupe servant aussi de support au stator (18) du moteur qui comporte un circuit magnétique (29), un bobinage (30) ainsi qu'un câble (43) d'alimentation du bobinage, une pièce isolante (31) en forme de tulipe étant placée entre le stator et le rotor à l'extérieur du tube à rayons X, ledit dispositif étant constitué par une couche de matériau isolant disposée sur le circuit magnétique (29), le bobinage (30) et le câble (43) d'alimentation, et par un film métallique qui est disposé sur ce matériau isolant mis à la masse et présentant une discontinuité électrique du côté du rotor.

3. Dispositif selon la revendication 1, caractérisé en ce que le support isolant (25) du tube à rayons X, en forme de coupe, se prolonge pour envelopper complètement le stator (18) et est recouvert d'une couche conductrice (38) sur une de ses parois, interne ou externe, réalisant un écran électrostatique entre le rotor et le stator.

4. Dispositif selon les revendications 1 ou 3, caractérisé en ce que les couches conductrices (36 et 38) respectives de la pièce isolante ( 31), en forme de tulipe, et du support isolant (25) prolongé, en forme de coupe, sont reliées à la masse de la gaine (21) du tube.

## Patentansprüche

1. Röntgenröhre mit Drehanode, die eine Abschirmanordnung für den Stator des Antriebsmotors für die Röhre aufweist, wobei die Röhre in einer metallischen Hülle (21) von einem becherförmigen isolierenden Träger (25) gehalten wird, der auch als Träger für den Stator (18) des Motors dient, welcher einen magnetischen Kreis (21), eine Wicklung (30) und ein Versorgungskabel (43) für die Wicklung aufweist, wobei ein trichterförmiges isolierendes Teil (31) zwischen dem Stator und dem Rotor außerhalb der Röntgenröhre angeordnet ist und wobei die Anordnung aus einer leitenden Schicht (36) besteht, die auf dem trichterförmigen isolierenden Teil (31) abgeschieden ist und den Stator (18) vom Rotor (27) über seine Außenwand derart isoliert, daß eine elektrostatische Abschirmung zwischen der Anode (12) und dem Stator (18) einerseits und zwischen dem Rotor (19) und dem Stator (18) andererseits gebildet wird, wobei die leitende Schicht (36) eine kreisförmige Unregelmäßigkeit (37) auf halber Höhe des Stators (18) aufweist.

2. Röntgenröhre mit Drehanode, die eine Abschirmanordnung für den Stator des Antriebsmotors für die Röhre aufweist, wobei die Röhre in einer metallischen Hülle (21) von einem becherförmigen isolierenden Träger (25) gehalten wird, der auch als Träger für den Stator (18) des Motors dient, welcher einen magnetischen Kreis (29), eine Wicklung (30) und ein Versorgungskabel (43) für die Wicklung aufweist, wobei ein trichterförmiges isolierendes Teil (31) zwischen dem Stator und dem Rotor außerhalb der Röntgenröhre angeordnet ist und wobei die Anordnung aus einer Schicht aus isolierendem Material besteht, die auf dem magnetischen Kreis (29) der Wicklung (30) und dem Versorgungskabel (43) angeordnet ist und aus einer metallischen Schicht besteht, die auf diesem isolierendem Material angeordnet ist und mit der Masse verbunden ist und die eine elektrische Unregelmäßigkeit auf der Seite des Rotors aufweist.

3. Anordnung nach Anspruch 1, dadurch gekennzeichnet, daß der trichterförmige, isolierende Träger (25) für die Röntgenröhre derart verlängert ist, daß er den Stator (18) vollständig umgibt, wobei er mit einer leitenden Schicht (38) entweder auf der Innenwand oder auf der Außenwand bedeckt ist, um so eine elektrostatische Abschirmung zwischen Rotor und Stator zu bilden.

4. Anordnung nach Ansprüchen 1 oder 3, dadurch gekennzeichnet, daß die leitenden Schichten (36 bzw. 38) des trichterförmigen, isolierenden Teils (31) und der becherförmige, isolierende, verlängerte Träger (25) mit dem Massenanschluß der Hülle (21) der Röhre verbunden sind.

## Claims

1. X-ray tube with a rotating anode having a shielding device for the stator of the drive motor of the tube, the said tube being retained in a metal casing (21) by means of a cup-shaped insulating support (25) also serving as a support for the stator (18) of the motor, which has a magnetic circuit (29), a winding (30) and a power cable (43) for the winding, a tulip-shaped insulating member (31) being placed on the exterior of the x-ray tube between the stator and the rotor, the said device consisting of a conductive layer (36) applied to the external wall of the tulip-shaped insulating member isolating the stator (18) from the rotor (27) so as to form an electrostatic screen between the anode (12) and the stator (18) on the one hand and between the rotor (19) and the stator (18) on the other, the said conductive layer (36) having a circular discontinuity (37) level with the mid-height of the stator (18).

2. X-ray tube with a rotating anode having a shielding device for the stator of the drive motor of the tube, the said tube being retained in a metal casing (21) by means of a cup-shaped insulating support (25) also serving as a support for the stator (18) of the motor, which has a magnetic circuit (29), a winding (30) and a power cable (43) for the winding, a tulip-shaped insulating member (31) being placed on the exterior of the x-ray tube between the stator and the rotor, the said device consisting of a layer of insulating material arranged on the magnetic circuit (29), the winding (30) and the power cable (43) and a metal film which is arranged on this insulating material and earthed and having an electrical discontinuity on the side of the rotor.

3. Device as claimed in claim 1, characterised in that the cup-shaped insulating support (25) for the x-ray tube is extended so as to completely envelop the stator (18) and is coated with a conductive layer (38) on one of the walls, internal or external, thereof to form an electrostatic screen between the rotor and the stator.

4. Device as claimed in claims 1 or 3, characterised in that the respective conductive layers (36 and 38) of the tulip-shaped insulating member (31) and the extended, cup-shaped insulating support (25) are connected to the earth of the casing (21) of the tube.
